# EUROPÄISCHE PATENTSCHRIFT

(11) **EP 1 404 493 B1**
(45) Veröffentlichungstag und Bekanntmachung des Hinweises auf die Patenterteilung: **14.02.2007**
(21) Anmeldenummer: 02714050.8
(22) Anmeldetag: 20.02.2002
(51) Int. Cl.: B25F 5/00, B25D 17/04

(54) **HANDWERKZEUGMASCHINE MIT VIBRATIONSGEDÄMPFTEM HANDGRIFF**
HAND TOOL MACHINE COMPRISING A VIBRATION-DAMPENED HANDLE
MACHINE-OUTIL PORTATIVE PRESENTANT UNE POIGNEE AVEC UN SYSTEME D'AMORTISSEMENT DES VIBRATIONS

(30) Priorität: 11.04.2001 DE 10118037; 03.08.2001 DE 10138123
(43) Veröffentlichungstag der Anmeldung: 07.04.2004
(73) Patentinhaber: ROBERT BOSCH GMBH, 70442 Stuttgart (DE)
(72) Erfinder: MEIXNER, Gerhard, 70794 Filderstadt (DE); JEANNIN, Pierre, CH-1110 Morges (CH); MAILLARD, Patrick, CH-1005 Lausanne (CH)
(86) Internationale Anmeldenummer: PCT/DE2002/000622
(87) Internationale Veröffentlichungsnummer: WO 2002/083369

(56) Entgegenhaltungen:
- EP-A- 0 206 981
- EP-A- 0 849 492
- US-A- 5 025 870

## Beschreibung

### Stand der Technik

Die vorliegende Erfindung betrifft eine Handwerkzeugmaschine mit vibrationsgedämpftem Handgriff gemäß den Merkmalen des Oberbegriffs des Anspruchs 1.

Insbesondere bei Handwerkzeugmaschinen mit einem schlagenden Antrieb, z. B. Bohrhämmer, Meißelhämmer und dergleichen, entstehen recht starke Vibrationen in der Maschine, die auf den Handgriff der Maschine übertragen werden und für den Bediener nicht nur unangenehm sind, sondern auch gesundheitsschädlich sein können. Z. B. aus der DE 195 03 526 A1 oder der US 5,697,456 sind Maßnahmen bekannt, um den Handgriff einer Handwerkzeugmaschine gegen Vibrationen zu dämpfen. Diese Maßnahmen bestehen z. B. darin, dass der Handgriff an einem Ende über eine dämpfende Feder oder ein Federsystem mit dem Maschinengehäuse gekoppelt ist und dass der Handgriff am gegenüberliegenden Ende mittels eines Drehgelenks mit dem Maschinengehäuse verbunden ist. In der DE 195 03 526 A1 wird auch vorgeschlagen, dass der Handgriff an beiden Enden über ein vibrationsdämpfendes Material, z. B. thermoplastischer Elastomer-Kunststoff, mit dem Maschinengehäuse verbunden ist. Es ist also bisher üblich, den Handgriff an zwei Stellen mit dem Maschinengehäuse zu verbinden. Auch wenn ein oder beide Koppelstellen mit Dämpfungsmitteln versehen sind, findet trotzdem noch eine relativ hohe Überkopplung von Vibrationen aus dem Maschinengehäuse auf den Handgriff statt.

Aus der WO 98/21014 ist es bekannt, zur Vibrationsdämpfung zwischen dem Handgriff und dem Maschinengehäuse ein oder mehrere aktive, elektrisch steuerbare Dämpfungselemente einzusetzen, die Vibrationen des Maschinengehäuses entgegenwirken.

Aus der US 5,025,870 ist eine Handwerkzeugmaschine mit vibrationsgedämpften Handgriff bekannt, wobei der Handgriff über zwei parallel, nahezu senkrecht zur Längsachse der Handwerkzeugmaschine ausgerichtete Hebel mit dem Maschinengehäuse gekoppelt ist und die beiden Hebel einerseits am Maschinengehäuse und andererseits am Handgriff angelenkt sind. Die Vibrationsdämpfung von Handgriffen bei Handwerkzeugmaschinen mittels Parallelschwinger, bestehend aus zwei parallelen Blattfedern ist aus der EP 0 849 492 A2 bekannt.

Der Erfindung liegt daher die Aufgabe zu Grunde, eine Handwerkzeugmaschine mit einem Handgriff der eingangs genannten Art anzugeben, der mit Platz sparend angeordneten Mitteln vibrationsgedämpft an das Maschinengehäuse der Handwerkzeugmaschine angekoppelt ist und eine hohe Stabilität aufweist.

### Vorteile der Erfindung

Die genannte Aufgabe wird mit den Merkmalen des Anspruchs 1 dadurch gelöst, dass der Handgriff über zwei oder mehrere parallele, nahezu senkrecht zur Längsachse der Handwerkzeugmaschine ausgerichtete Hebel mit dem Maschinengehäuse gekoppelt ist, wobei die Hebel einerseits am Maschinengehäuse und andererseits am Handgriff angelenkt sind und mindestens einer der Hebel in einem in etwa senkrecht zur Längsachse der Handwerkzeugmaschine verlaufenden Schenkel des Handgriffs und der mindestens eine andere Hebel im Maschinengehäuse angeordnet sind. Mit einem solchen sogenannten Parallelschwinger erhält der Handgriff eine recht hohe Stabilität und ist, weil er keine direkten Verbindungspunkte mit dem Maschinengehäuse mehr hat, sehr stark gegenüber Vibrationen des Maschinengehäuses entkoppelt. Zudem ist der Parallelschwinger Platz sparend in der Handwerkzeugmaschine integriert.

Vorteilhafte Weiterbildungen der Erfindung gehen aus den Unteransprüchen hervor.

Es ist zweckmäßig, dass bei jedem Hebel der Anlenkpunkt am Handgriff möglichst weit entfernt ist vom Anlenkpunkt am Maschinengehäuse. Damit ist gewährleistet, dass die Relativbewegung zwischen dem Handgriff und dem Maschinengehäuse nahezu ausschließlich eine Komponente in Richtung der Längsachse der Handwerkzeugmaschine hat. Dabei ist es vorteilhaft, dass bei allen Hebeln die Abstände zwischen ihren jeweils zwei Anlenkpunkten nahezu gleich groß sind, wodurch unerwünschte Bewegungseffekte des Handgriffs vermieden werden.

Die Vibrationsdämpfung für den Handgriff kann noch dadurch erhöht werden, dass an ein oder mehreren Stellen zwischen dem Handgriff und dem Maschinengehäuse Federelemente - vorzugsweise Druckfedern - eingefügt werden. Eine weitere Verbesserung der Vibrationsdämpfung lässt sich dadurch erreichen, dass anstelle von rein passiven Federelementen ein oder mehrere aktive Dämpfungselemente zwischen dem Handgriff und dem Maschinengehäuse angeordnet werden, die so steuerbar sind, dass sie Vibrationen des Maschinengehäuses entgegenwirken.

Die Hebel wirken besonders vibrationsdämpfend, wenn sie als Blattfedern ausgebildet sind. Vorteilhafterweise sind die Blattfedern gegen eine auf den Handgriff in Richtung des Maschinengehäuses ausgeübte Kraft vorgespannt.

Es ist zweckmäßig, die Relativbewegung des Handgriffs gegenüber dem Maschinengehäuse durch ein oder mehrere Anschläge zu begrenzen.

### Zeichnung

Anhand von mehreren in der Zeichnung dargestellten Ausführungsbeispielen wird nachfolgend die Erfindung näher erläutert. Es zeigen:
Figur 1 eine Prinzipdarstellung eines nicht erfindungsgemäßen mittels eines Parallelschwingers am Maschinengehäuse gelagerten Handgriffs,
Figur 2 eine praktische Ausführung des an einem Maschinengehäuse mittels eines Parallelschwingers gelagerten Handgriffs,
Figur 3 eine nicht erfindungsgemäße Handwerkzeugmaschine, bei dem der Pedalschwinger aus Blattfedern besteht,
Figur 4 eine nicht erfindungsgemäße Handwerkzeugsmaschine mit einem Parallelschwinger und einem zwischen Handgriff und Maschinengehäuse eingesetzten Dämpfungselement und
Figur 5 eine nicht erfindungsgemäße Handwerkzeugsmaschine mit einem aus vorgespannten Blattfedern bestehenden Pärallelschwinger.

### Beschreibung von Ausführungsbeispielen

In der Figur 1 ist schematisch eine Handwerkzeugmaschine, z. B. ein Bohrhammer oder Meißelhammer oder dergleichen, dargestellt. Die Handwerkzeugmaschine besteht aus einem Maschinengehäuse 1, in dem sich der Maschinenantrieb befindet, und einem mit dem Maschinengehäuse 1 gekoppelten Handgriff 2.

Der Handgriff 2 ist über eine Parallelschwinge mit dem Maschinengehäuse 1 gekoppelt. Diese Parallelschwinge besteht aus zwei parallel zueinander liegenden, nahezu senkrecht zur Längsachse 3 der Maschine ausgerichteten Hebeln 4 und 5. Anstelle der in der Zeichnung dargestellten zwei Hebel 4 und 5 können auch mehr als nur zwei parallele Hebel eingesetzt werden. Die Hebel 4 und 5 sind einerseits am Handgriff 2 und andererseits am Maschinengehäuse 1 so angelenkt, dass der Handgriff 2 eine Relativbewegung gegenüber dem Maschinengehäuse 1 nahezu ausschließlich in Richtung der Längsachse 3 vollziehen kann.

Damit zwischen dem Handgriff 2 und dem Maschinengehäuse 1 nur ein möglichst geringer Kippbewegungsanteil entstehen kann, sollte bei jedem Hebel 4 bzw. 5 der Anlenkpunkt 6 bzw. 7 am Handgriff 2 möglichst weit entfernt vom Anlenkpunkt 8 bzw. 9 am Maschinengehäuse 1 sein. Um diese Voraussetzung möglichst gut zu erfüllen, sind die Anlenkpunkte 6, 7 für die beiden Hebel 4, 5 am oberen Ende, vorzugsweise einem parallel zur Längsachse 3 verlaufenden Schenkel 10, des Handgriffs 2 angeordnet. Die beiden anderen Anlenkpunkte 8 und 9 der Hebel 4 und 5 befinden sich an einem am unteren Ende des Maschinengehäuses 1 vorhandenen Träger 11. Die Anlenkpunkte 6, 7, 8, 9 der einzelnen Hebel 4, 5 sind so gelegt, dass bei jedem Hebel 4, 5 die beiden Anlenkpunkte 6, 8 bzw. 7, 9 gleiche Abstände zueinander haben. Bei unterschiedlichen Abständen können nämlich unerwünschte Bewegungseffekte am Handgriff - Bewegungskomponenten, die von einer Bewegung des Handgriffs in Richtung der Maschinenlängsachse abweichen - entstehen.

Zwischen dem oberen Ende, dem waagerecht verlaufenden Schenkel 10, des Handgriffs 2 und dem Maschinengehäuse 1 sind Dämpfungsmittel 12, vorzugsweise ein oder mehrere Druckfedern, eingefügt.

Aufgrund der über eine Parallelschwinge ausgeführten Kopplung zwischen dem Handgriff 2 und dem Maschinengehäuse 1 entstehen keine direkten Verbindungsstellen zwischen beiden, so dass Vibrationen im Maschinengehäuse 1 nur sehr stark gedämpft auf den Handgriff 2 übertragen werden.

In der Figur 1 ist die Ankopplung des Handgriffs 2 an das Maschinengehäuse 1 mittels einer Parallelschwinge sehr schematisch dargestellt, um das Funktionsprinzip deutlich zu machen.

In der Figur 2 ist ein an eine praktische Umsetzung orientiertes Ausführungsbeispiel der erfindungsgemäßen Ankopplung eines Handgriffs 2 an ein Maschinengehäuse 1 einer Handwerkzeugmaschine dargestellt. Alle bereits im Zusammenhang mit Figur 1 beschriebenen und dieselbe Funktion ausführenden Teile sind in der Figur 2 mit den gleichen Bezugszeichen wie in Figur 1 versehen.

Der Figur 2 ist zu entnehmen, dass für die als Dämpfungsmittel zwischen dem Handgriff 2 und dem Maschinengehäuse 1 eingesetzte Druckfeder 12 ein Anschlag 13 am Maschinengehäuse 1 und ein Anschlag 14 am Handgriff 2 angeordnet ist.

Die sehr platzsparende Unterbringung des Parallelschwingers erfolgt dadurch, dass mindestens einer der Hebel 4, 5 in dem senkrecht zur Längsachse 13 der Handwerkzeugmaschine verlaufenden Schenkel des Handgriffs 2 untergebracht ist. Zu diesem Zweck ragt der am Maschinengehäuse 1 angeordnete Träger 11 für den Anlenkpunkt 9 des Hebels 5 bis zu dem senkrecht zur Längsachse 3 verlaufenden Schenkel des Handgriffs 2 vor. Das untere Ende dieses senkrecht zur Längsachse 3 verlaufenden Schenkels des Handgriffs 2 kann mit einem den Träger 11 umgebenden Stutzen 15 versehen sein. Dieser Stutzen 15 bildet lediglich einen Abschluss zwischen dem Träger 11 und dem Handgriff 2, er hat aber nicht die Funktion einer mechanischen Führung für den Handgriff 2.

Je weiter die Hebel 4, 5 des Parallelschwingers voneinander entfernt angeordnet sind, desto größer ist die Stabilität des Handgriffs. Insofern führt das Ausführungsbeispiel in Figur 2, bei dem der eine Hebel 4 im Maschinengehäuse 1 und der andere Hebel 5 relativ weit vom Hebel 4 entfernt im Handgriff 2 angeordnet ist, zu einer hohen Stabilität des Handgriffs 2. Auch die Breite (in Richtung senkrecht zur Zeichenebene) der Hebel 4, 5 wirkt sich stabilitätsverstärkend aus.

Der beschriebene Parallelschwinger, bestehend aus den Hebeln 4, 5 kann auf nur einer Seite des Handgriffs 2, wie in den Figuren 1 und 2 dargestellt, angeordnet sein; es können aber auch auf beiden Seiten - in Richtung quer zur Längsaches 3 der Maschine gesehen - des Handgriffs 2 Parallelschwinger vorgesehen werden.

Bei der in der Figur 3 dargestellten Handwerzeugmaschine werden die Relativbewegungen des Handgriffs 2 gegenüber dem Maschinengehäuse 1 durch einen oberen Anschlag 16 und einen unteren Anschlag 17 begrenzt. Die beiden Anschläge 16 und 17 sind am waagerecht verlaufenden Schenkel 10 des Handgriffs 2 angeformt. Diese beiden Anschläge 16 und 17 können beispielsweise Innenwände einer Aussparung in dem waagerecht verlaufenden Schenkel 10 des Handgriffs 2 sein. In diese Aussparung 18 ragt ein mit dem Maschinengehäuse 1 fest verbundener Arm 19 hinein. Die Bewegung des Handgriffs 2 vom Maschinengehäuse 1 weg wird dadurch begrenzt, dass der Arm 19 gegen den unteren Anschlag 17 stößt. Die Bewegung des Handgriffs 2 zum Maschinengehäuse 1 hin wird dadurch begrenzt, dass der Arm 19 auf den oberen Anschlag 16 trifft. Der Abstand der beiden Anschläge 16 und 17 gibt also den Bewegungsspielraum für den Handgriff 2 vor. In Umkehrung zu dem dargestellten Ausführungsbeispiel können die beiden Anschläge 16 und 17 auch am Maschinengehäuse 1 und der Arm 19 am Handgriff 2 angeordnet sein. Es kann auch nur ein oberer oder unterer Anschlag am Maschinengehäuse 1 bzw. am Handgriff 2 vorgesehen werden.

Bei der in der Figur 1 dargestellten Handwerkzeugmaschine und bei dem in der Figur 2 dargestellten Ausführungsbeispiel sind die den Parallelschwinger bildenden Hebel 4 und 5 starr ausgebildet. In den in den Figuren 3 bis 5 dargestellten Handwerkzeugmaschinen sind die Hebel 20 und 21 als Blattfedern ausgebildet. Die beiden Blattfedern 20 und 21 sind einerseits in dem waagerecht verlaufenden Schenkel 10 des Handgriffs 2 und andererseits am Gehäuse 1, beispielsweise am Träger 11, verankert. Die Blattfedern 20 und 21 sind mit ihren Breitseiten quer zur Bewegungsrichtung des Handgriffs 2 ausgerichtet, so dass sie in Richtung der Längsachse 3 der Handwerkzeugmaschine durchbiegbar und in Richtung quer dazu steif sind. Durch die federnde Wirkung der Hebel 20, 21 des Parallelschwingers können vom Maschinengehäuse 1 in Richtung auf den Handgriff 2 ausgehende Vibrationen in hohem Maß aufgefangen werden.

Wegen der federnden Wirkung der als Blattfedern ausgebildeten Hebel 20 und 21 kann eventuell, wie in Figur 3 dargestellt, auf das zwischen dem Gehäuse 1 und dem Handgriff 2 eingesetzte Federelemente 12 verzichtet werden.

Ein Federelement kann aber zusätzlich zur Aufnahme von Vibrationen zwischen dem Maschinengehäuse 1 und dem Handgriff 2 eingesetzt werden, oder wie in der Figur 4 dargestellt, durch ein aktives Dämpfungselement 22 ersetzt werden, das z. B. eletrisch so steuerbar ist, dass es Vibrationen des Maschinengehäuses 1 entgegenwirkt. Aktive Dämpfungselemente, die bei Handwerkzeugmaschinen zur Vibrationsdämpfung des Handgriffs eingesetzt werden, sind z. B. aus der WO 98/21014 oder der EP 0 206 981 A2 bekannt. Prinzipiell bestehen solche aktiven Dämpfungselemente aus einer auf einem Magnetkern 23 verschiebbar gelagerten Tauchspule 24, wobei die Tauchspule am Handgriff 2 und der Magnetkern 23 am Maschinengehäuse 1 bzw. die Tauchspule 24 am Maschinengehäuse 1 und der Magnetkern 23 am Handgriff 2 befestigt ist. Auf die genaue Funktionsweise dieses aktiven Dämpfungsgliedes wird hier nicht detailliert eingegangen, da Ausführungsbeispiele davon hinreichend aus dem Stand der Technik bekannt sind. Prinzipiell funktioniert aber ein aktives Dämpfungselement so, dass die Relativbewegung des Handgriffs 2 gegenüber dem Maschinengehäuse 1 bzw. die auf den Handgriff 2 ausgeübte Kraft sensiert und der Strom durch die Tauchspule 24 in Abhängigkeit von der gemessenen Relativbewegung bzw. Kraft gesteuert wird.

Abweichend von den dargestellten Beispielen können zwischen dem Handgriff 2 und dem Maschinengehäuse auch mehr als nur ein Federelement oder mehr als nur ein aktives Dämpfungselement eingesetzt werden. Auch die Kombination von Federelement und aktivem Dämpfungselement ist möglich.

Bei der in der Figur 5 gezeigten Handwerkzeugmaschine wird der Parallelschwinger durch zwei Blattfedern 25 und 26 gebildet, welche in der Weise verbogen sind, dass sie den Handgriff 2 mit seinem unteren Anschlag 17 mit einer Vorspannung gegen den feststehenden Arm 19 drücken. Um diese Vorspannung zu überwinden, muss eine gewisse Kraft auf den Handgriff 2 ausgeübt werden. Bei entsprechender Einstellung der Vorspannung der Blattfedern 25 und 26 wird erreicht, dass bei einer mittleren Prozesskraft von z. B. 100N der Handgriff 2 soweit verschoben wird, dass sich der feststehende Arm 19 in der Mitte zwischen den beiden Anschlägen 16 und 17 befindet. Damit kann vermieden werden, dass es während des Arbeitsprozesses zu einem harten Anschlag des Arms 19 an die beiden Anschläge 16 und 17 kommt. Auch bei der in der Figur 5 dargestellten Handwerkzeugmaschine kann zwischen dem Maschinengehäuse 1 und dem waagerecht verlaufenden Schenkel 10 des Handgriffs 2 ein Dämpfungselement, wie in den Figuren 1, 2 und 4 dargestellt, eingefügt werden.

## Patentansprüche

1. Handwerkzeugmaschine mit vibrationsgedämpftem Handgriff (2), welcher unter Einsatz von Dämpfungsmitteln (12) mit dem Maschinengehäuse (1) gekoppelt ist, wobei der Handgriff (2) über zwei oder mehrere parallele, nahezu senkrecht zur Längsachse (3) der Handwerkzeugmaschine ausgerichtete Hebel (4, 5, 20, 21, 25, 26) mit dem Maschinengehäuse (1) gekoppelt ist und die Hebel (4, 5, 20, 21, 25, 26) einerseits am Maschinengehäuse (1) und andererseits am Handgriff (2) angelenkt sind, **dadurch gekennzeichnet, dass** mindestens einer der Hebel (5) in einem in etwa senkrecht zur Längsachse (3) der Handwerkzeugmaschine verlaufenden Schenkel des Handgriffs (2) und der mindestens eine andere Hebel (4) im Maschinengehäuse (1) angeordnet sind.

2. Handwerkzeugmaschine nach Anspruch 1, **dadurch gekennzeichnet, dass** bei jedem Hebel (4, 5, 20, 21, 25, 26) der Anlenkpunkt (6, 7) am Handgriff (2) möglichst weit entfernt ist vom Anlenkpunkt (8, 9) am Maschinengehäuse (1).

3. Handwerkzeugmaschine nach einem der Ansprüche 1 oder 2, **dadurch gekennzeichnet, dass** bei allen Hebeln (4, 5, 20, 21, 25, 26) die Abstände zwischen ihren jeweils zwei Anlenkpunkten (6, 7, 8, 9) nahezu gleich groß sind.

4. Handwerkzeugmaschine nach Anspruch 1, **dadurch gekennzeichnet, dass** der Handgriff (2) an dem Maschinengehäuse (1) an ein oder mehreren Stellen über ein Federelement (12) - vorzugsweise eine Druckfeder - abgestützt ist.

5. Handwerkzeugmaschine nach Anspruch 1, **dadurch gekennzeichnet, dass** an ein oder mehreren Stellen zwischen dem Handgriff (2)und dem Maschinengehäuse (1) ein aktives Dämpfungselement (22) angeordnet ist, das so steuerbar ist, dass es Vibrationen des Maschinengehäuses (1) entgegenwirkt.

6. Handwerkzeugmaschine nach einem der Ansprüche 1 bis 3, **dadurch gekennzeichnet, dass** die Hebel Blattfedern (20, 21, 25, 26) sind.

7. Handwerkzeugmaschine nach Anspruch 6, **dadurch gekennzeichnet, dass** die Blattfedern (25, 26) gegen eine auf den Handgriff (2) in Richtung des Maschinengehäuses (1) ausgeübte Kraft vorgespannt sind.

8. Handwerkzeugmaschine nach einem der vorhergehenden Ansprüche, **dadurch gekennzeichnet, dass** die Relativbewegung des Handgriffs (2) gegenüber dem Maschinengehäuse (1) durch ein oder mehrere Anschläge (16, 17) begrenzt ist.

## Claims

1. Hand-operated machine tool with a vibration-damped handle (2) which is coupled to the machine housing (1), using damping means (12), the handle (2) being coupled to the machine housing (1) via two or more parallel levers (4, 5, 20, 21, 25, 26) oriented virtually perpendicularly with respect to the longitudinal axis (3) of the hand-operated machine tool, and the levers (4, 5, 20, 21, 25, 26) being articulated, on the one hand, on the machine housing (1) and, on the other hand, on the handle (2), **characterized in that** at least one of the levers (5) is arranged in a leg of the handle (2) which runs approximately perpendicularly with respect to the longitudinal axis (3) of the hand-operated machine tool, and the at least one other lever (4) is arranged in the machine housing (1).

2. Hand-operated machine tool according to Claim 1, **characterized in that**, on each lever (4, 5, 20, 21, 25, 26), the articulation point (6, 7) on the handle (2) is as far as possible from the articulation point (8, 9) on the machine housing (1).

3. Hand-operated machine tool according to either one of Claims 1 and 2, **characterized in that**, on all the levers (4, 5, 20, 21, 25, 26), the distances between their respective two articulation points (6, 7, 8, 9) are virtually identical.

4. Hand-operated machine tool according to Claim 1, **characterized in that** the handle (2) is supported on the machine housing (1) at one or more points via a spring element (12), preferably a compression spring.

5. Hand-operated machine tool according to Claim 1, **characterized in that** an active damping element (22), which can be controlled such that it counteracts vibrations of the machine housing (1), is arranged at one or more points between the handle (2) and the machine housing (1).

6. Hand-operated machine tool according to one of Claims 1 to 3, **characterized in that** the levers are leaf springs (20, 21, 25, 26).

7. Hand-operated machine tool according to Claim 6, **characterized in that** the leaf springs (25, 26) are prestressed counter to a force exerted on the handle (2) in the direction of the machine housing (1).

8. Hand-operated machine tool according to one of the preceding claims, **characterized in that** the relative movement of the handle (2) with respect to the machine housing (1) is limited by one or more stops (16, 17).

## Revendications

1. Machine-outil portative présentant une poignée (2) dont les vibrations sont amorties par utilisation de moyens d'amortissement (12) couplés au boîtier de machine (1), la poignée (2) étant accouplée au boîtier de machine par au moins deux leviers (4, 5, 20, 21, 25, 26) à peu près perpendiculaires à l'axe longitudinal (3) de la machine, et articulés d'un côté au boîtier de machine et de l'autre côté à la poignée (2),
**caractérisée en ce qu'**
au moins un des leviers (5) est monté dans une branche de la poignée (2) à peu près perpendiculaire à l'axe longitudinal (3) de la machine, tandis qu'au moins un autre levier (4) est monté dans le boîtier de machine (1).

2. Machine-outil portative selon la revendication 1,
**caractérisée en ce que**
chaque levier (4, 5, 20, 21, 25, 26) a son point d'articulation (6, 7) sur la poignée (2) éloigné le plus possible de son point d'articulation (8, 9) sur le boîtier de machine (1).

3. Machine-outil portative selon la revendication 1 ou 2,
**caractérisée en ce que**
tous les leviers (4, 5, 20, 21, 25, 26) ont leurs distances séparant leurs deux points d'articulation (6, 7, 8, 9) à peu près égales.

4. Machine-outil portative selon la revendication 1,
**caractérisée en ce que**
la poignée (2) s'appuie sur le boîtier de machine (1), en un ou plusieurs endroits, par l'intermédiaire d'un élément élastique (12), de préférence un ressort de poussée.

5. Machine-outil portative selon la revendication 1,
**caractérisée en ce que**
sur un ou plusieurs endroits situés entre la poignée (2) et le boîtier de machine (1), un élément d'amortissement actif (12) peut être commandé de manière à s'opposer aux vibrations du boîtier de machine (1).

6. Machine-outil portative selon une des revendications 1 à 3,
**caractérisée en ce que**
les leviers sont des ressorts à lame (20, 21, 25, 26).

7. Machine-outil portative selon la revendication 6,
**caractérisée en ce que**
les ressorts à lame (25, 26) sont précontraints à l'opposé d'une force exercée sur la poignée (2) en direction du boîtier de machine (1).

8. Machine-outil portative selon une des revendications précédentes,
**caractérisée en ce que**
le mouvement relatif de la poignée (2) et du boîtier de machine (1) est limité par une ou plusieurs butées (16, 17).
